# EUROPÄISCHE PATENTSCHRIFT

(11) **EP 0 181 353 B1**
(45) Veröffentlichungstag und Bekanntmachung des Hinweises auf die Patenterteilung: **01.06.1988**
(21) Anmeldenummer: 85901960.6
(22) Anmeldetag: 08.05.1985
(51) Int. Cl.: B03B 4/00, B07B 9/02

(54) **VORRICHTUNG UND VERFAHREN ZUM TRENNEN VON KÖRNIGEM GUT**
DEVICE AND PROCESS FOR SEPARATING GRANULAR MATERIAL
DISPOSITIF ET PROCEDE PERMETTANT LE TRIAGE SEPARATIF DU GRAIN

(30) Priorität: 08.05.1984 CH 2240/84
(43) Veröffentlichungstag der Anmeldung: 21.05.1986
(73) Patentinhaber: Gebrüder Bühler AG, 9240 Uzwil (CH)
(72) Erfinder: MÜLLER, Roman, CH-9244 Niederuzwil (CH)
(74) Vertreter: Fillinger, Peter, Dr.
(86) Internationale Anmeldenummer: CH8500077
(87) Internationale Veröffentlichungsnummer: WO8505049

(56) Entgegenhaltungen:
- EP-A- 0 058 778
- DE-C- 817 390
- FR-A- 2 316 004
- FR-A- 2 446 673
- US-A- 3 693 794

## Beschreibung

Für die Getreidereinigung müssen vor der Vermahlung des Korngutes sämtliche Fremdbestandteile wie auch der Schmutz entfernt werden. Die Reinigung erfolgt dabei in mehreren Etappen. Üblicherweise werden grosse Fremdkörper mit Siebeinrichtungen ausgeschieden, wobei die Maschengrösse jeweils so gewählt wird, dass mit Sicherheit das gesamte Korngut als Durchfall gewonnen wird und alle Teile, die grösser als der Abstoss sind, abgetrennt werden. Feiner Schmutz und feiner Sand können gleichzeitig durch ein entsprechend fein gelochtes Sieb ausgeschieden werden. Auf diese Weise erhält man das eigentliche Korngut mit einem Fremdbesatz, der insbesondere aus kleinen Steinen, Glassplittern sowie Metallteilen sowie aus verschiedenem leichten Besatz (wie grosse Schalenteile, Bruchstücke von Halmen und Fremd-Sämereien) besteht, die alle in einem gewissen Korngrössenspektrum liegen, z.B. bei Weizensorten im Bereich von 2mm bis 6mm oder bei Mais im Bereich zwischen 5mm und 20mm. Die leichten Bestandteile werden, je nach ihrer äusseren Form und Grösse, durch spezielle Auslesetische (wie z.B. Paddy-Ausleser oder Leichtkornausleser) separiert. Noch bis vor etwa 20 Jahren wurde ein Grossteil des auf diese Weise auf einen bestimmten Granulationsbereich vorgesiebten und von den leichten Bestandteilen befreiten Korngutes durch ein Wasserbad geführt und dabei der anhaftende Schmutz sowie die Steine ausgeschwemmt. Die Steine konnten wegen ihrer grösseren Schwere auf diese Weise im Setzverfahren auf dem Boden der Waschmaschine gesammelt werden.

Der grosse Vorteil dieser bislang in weitem Rahmen eingesetzten Reinigungsmethode liegt in ihrer sehr grossen Reinigungswirkung, der Nachteil jedoch im Anfall sehr grosser Mengen verschmutzten Waschwassers, das wegen der Gefahr einer mikrobiologischen Verseuchung nur einmal verwendet werden durfte und anschliessend ebenfalls gereinigt werden musste.

Die EP-A 58 778 offenbart eine Vorrichtung der eingangs erwähnten Art. Darin wird ein neuer Weg für die Trennung von Getreide und ähnlichem Korngut in einzelnen Fraktionen vorgeschlagen. Dabei werden die drei Hauptfraktionen, nämlich das Schwerkorn, das Leichtkorn und die Steine mit einer einzigen Maschine aus dem Getreide ausgelesen. Im Vordergrund steht dabei
1. eine saubere Trennung in Schwer- und Leichtkorn, sowie
2. eine so gut wie vollständige Steinauslese bei einem einzigen Durchlauf durch eine Maschine, jedoch unter Anwendung von zwei übereinander angeordneten, von der gleichen Luft durchströmten Schwingtischen.

Für das Erreichen dieser hohen qualitativen Anforderungen ist es dabei aber notwendig, jeden Arbeitsabschnitt unter optimalen Bedingungen durchzuführen. Der obere Wirbelschichttisch dient in erster Linie einer sauberen Trennung der Leichtfraktion und weist hierfür eine längliche Form auf. Er ist weiter vom Einlaufende zum Auslaufende leicht neigbar. Mit einer gegen den Auslauf gerichteten Wurfschwingbewegung wird das Produkt kontinuierlich über den leicht geneigten Schwingtisch gefördert.

Längs einem zweiten Abschnitt wird sodann das Schwergut auf den unmittelbar darunter befindlichen unteren Wirbelschichttisch abgeworfen, dessen Aufgabe darin besteht, das Schwergut und die ein grösseres spezifisches Gewicht aufweisenden Teile (wie Steine, Glas, Metall usw.) auszulesen. Zu diesem Zweck ist er ebenfalls mit einem Schwingantrieb ausgerüstet, der jedoch eine Wurfschwingbewegung entgegen der des oberen Wirbelschichttisches erzeugt. Der untere Wirbelschichttisch ist in die gleiche Richtung geneigt wie der obere, seine Schwingbewegung ist jedoch in Richtung zum höher gelegenen Auslauf für die schwersten Teile ausgerichtet.

Der bauliche Aufwand und der Preis dieser bekannten Vorrichtung sind jedoch so gross, dass schon hierdurch dem Einsatz dieses Gerätes enge Grenzen gesetzt sind.

Darüberhinaus hat es sich auch noch gezeigt, dass bei dieser Bauart nur eine beschränkte Steigerung des Produktdurchsatzes möglich ist, da bei zu grossen Durchsatzleistungen die präzise Führung der Wirbelschicht durch Steuerung der örtlichen Luftmenge nicht mehr ausreichend gut erfolgt und damit die Ausbildung der gewünschten Schichtung nicht mehr in gewünschtem Mass erzielt werden kann.

Weitere Nachteile dieser Maschine sind, dass sie eine geübte Bedienungsperson für die optimale Einstellung sowie einen hohen Antriebsenergiebedarf erfordert.

Der Erfindung liegt nun die Aufgabe zugrunde, die aufgezeigten Nachteile zu beheben, und eine bessere Ausnützung der gegebenen Wirbelschichttischflächen ohne Einbusse der Sₜeinauslese zu erreichen, um insbesondere gleichzeitig eine Mischfraktion mit hoher Trennschärfe auslesen zu können.

Erfindungsgemäss wird diese Aufgabe gelöst durch die kennzeichnenden Merkmale des Anspruchs 1.

Bei der Vorrichtung gemäss der FR-A 2316004 sind die beiden Wirbelschichttische parallel angeordnet und starr durch ein gemeinsames Gehäuse miteinander verbunden. Ein gemeinsamer Schwingantrieb induziert den Wirbelschichttischen eine nach Richtung, Amplitude und Frequenz gleiche Wurfschwingbewegung. Sind hier die Neigung der Wirbelschichttische und die Wurfschwingbewegung optimal auf den unteren Wirbelschichttisch, d.h. auf die Qualität der Steinauslese abgestimmt, können auf dem oberen Wirbelschichttisch Störungen im Materialfluss, d.h. in der Qualität der Leichtkornauslese eintreten. Wird dagegen die Neigung der Wirbelschichttische und die Wurfschwingbewegung optimal auf den oberen Wirbelschichttisch abgestimmt, so besteht die Gefahr, dass grössere Mengen der Steine zusammen mit den guten Körnern ausgetragen werden. Eine Optimierung der Trennqualität ist bei dieser Vorrichtung wegen des fehlenden Zwischenbodens nicht in befriedigender Weise möglich.

Die Erfindung wird nun anhand einiger Ausführungsbeispiele in weiteren Einzelheiten erläutert. Es zeigen
Fig. 1 einen Vertikalschnitt (im Prinzip) durch eine erfindungsgemässe Vorrichtung,
Fig. 2 einen Teilausschnitt aus einer Draufsicht auf den unteren Wirbelschichttisch, aus der Vorrichtung nach der Fig. 1,
Fig. 3 den Schnitt 111-111 aus Fig. 2,
Fig. 4 schematisch den Materialfluss in der erfindungsgemässen Vorrichtung gemäss Fig. 1,
Fig. 5 ein Detailausschnitt der Vorrichtung aus der Fig. 1,
Fig. 6 ein weiteres Ausführungsbeispiel einer erfindungsgemässen Vorrichtung,
Fig. 7 eine entsprechende Darstellung der Fig. 1 eines weiteren Ausführungsbeispieles einer erfindungsgemässen Vorrichtung,
Fig. 8a einen Grundriss des oberen Schichttisches,
Fig. 8b eine Doppelausführung für grosse Durchsatzleistungen.

Die in Fig. 1 gezeigte Vorrichtung weist einen Einlauf 1 für das körnige Gut bzw. das Rohgut auf, welches direkt auf das höherliegende Ende eines oberen Wirbelschichttisches 2 fällt. Ein unterer Wirbelschichttisch 3 ist mit Abstand unter dem oberen, in einen gemeinsamen Rahmen 4 eingebaut. Beide Tische werden mit dem Rahmen 4 durch einen Schwingantrieb 5 in Schwingung versetzt, wozu sie mittels einer Feder 6 bzw. einer in der Höhe einstellbaren Schwingstütze 7 auf einem Gestell 8 gelagert sind. Am Gestell 8 sind ferner zwei seitliche Wandteile 9 befestigt, auf die eine an eine Ansaugleitung angeschlossene Ablufthaube 10 aufgesetzt ist. Diese ist durch Querwände in einzelne Zonen 11 unterteilt. Jede Zone 11 weist eine Lufteinstellklappe 32 auf, so dass in jeder einzelnen Zone die Grösse des Strömungsquerschnittes individuell einstellbar ist. Der obere Wirbelschichttisch 2 weist einen Leichtgutauslauf 14 auf, wogegen dem unteren Wirbelschichttisch 3 ein Steinauslauf 13, sowie je ein Auslauf 15 für die schwere Fraktion und ein Auslauf 16 für die mittlere Mischfraktion zugeordnet sind.

Weiter weist der obere Wirbelschichttisch in einem Bereich (V) eine glatte Oberfläche mit einer grossen Anzahl feiner Lochungen auf, der Bereich (V) der oberen Tischfläche ist zwar luftdurchlässig, für das Rohgut aber undurchlässsig. Anschliessend befindet sich über der ganzen Breite eine Zone grober Lochungen 24, welche auch durch einen Durchtrittsschlitz quer über die ganze Breite ersetzt sein können. In einem, an die groben Lochungen anschliessenden Bereich (A), der sich bis zum Leichtgutauslauf 14 erstreckt, weist die Tischfläche ebenfalls grobe, gegebenfalls mittelgrobe Lochungen 24' auf, durch welche die verschiedenen Rohgutfraktionen hindurchfallen können. Wesentlich ist dabei, dass der obere Tisch keine Siebfunktion hat, da alle Durchfallöffnungen grösser sind als die grössten Teile des Gutstromes. Die Schichtung wird durch den Luftstrom erhalten. Durch die groben Öffnungen fällt gleichsam die ganze untere Schicht. Die Öffnungen können dabei ohne weiteres 20 bis 50 % der ganzen Tischfläche ausmachen.

Der untere Wirbelschichttisch 3 ist auf der ganzen Fläche luftdurchlässig, jedoch undurchlässig für das herabfallende Gut. Wie die Fig. 2 und 3 zeigen, weist er eine untere Lochplatte 20 mit einer Lochung 21 auf, über der ein paralleles Maschengitter 23 angeordnet ist. Im Zwischenraum zwischen der Lochplatte 20 und dem Maschengitter 23 sind schachbrettartig Schottenwände 22 vorgesehen, welche den Durchströmungsquerschnitt für die Luft in rechteckige Kanäle unterteilen.

Wesentlich für das Ausscheiden einer mittleren Fraktion ist ein Boden 17, der die Abtrennung mittelschwerer Körner aus dem durch den oberen Wirbelschichttisch 2 hindurchfallenden Gut erlaubt. Der Boden 17 besteht aus einer Anzahl Klappen 18, die sich von einer Längswand des Rahmens 4 zur anderen erstrecken und in diesen Längswänden um ihre Längsmitte schwenkbar gelagert sind. Die Länge des beim Auslauf 16 endenden Bodens 17 und damit der mengenmässige Anteil der mittelschweren Fraktion am herabfallenden Gut wird durch die Anzahl der koplanar aneinander geschwenkten Klappen 18 bestimmt.

Ein wesentlicher Punkt liegt weiter in der Verwendung einer Rutsche 19, welche in der Neigung und in der Länge einstellbar sein kann. Die Rutsche 19 befördert den mit den Steinen sowie mit den schwersten Körnern angereicherten Gutanteil, der durch den oberen Wirbelschichttisch 2 anschliessend an den ersten produktendurchlässigen Bereich hindurchfällt gegen den Steinauslauf 13.

In Fig. 4 ist die Vorrichtung hinsichtlich ihrer Funktionsweise bzw. des darin auftretenden Materialflusses nochmals dargestellt. Das Produkt tritt beim Einlauf 1 in die Vorrichtung und wird in einem ersten Bereich des oberen Wirbelschichttisches 2 geschichtet. Die Steine unten, die Leichtkörper (einschliesslich Spelzen, Sämereien u.dgl.) oben und die übrigen Körner, entsprechend ihrer Schwebegeschwindigkeit, dazwischen. Im dargestellten Beispiel wird etwa im mittleren Bereich die unterste Schicht durch die groben Lochungen 24 auf die Rutsche 19 abgeworfen und in Richtung des Pfeiles 25 gegen den Steinauslauf 13 gefördert. Die Steine werden beim Steinauslauf 13 ausgetragen. In der Fig. 4 sind nun ferner mehrere Ausführungsgedanken enthalten.

In jedem Fall kann über die Rutsche 19, 20 bis 60 % des Gutes auf den Steinauslesetisch gegeben werden. Die Menge kann dabei durch Verlängern des hinteren Endes der Rutsche 19' eingestellt werden. Vorteilhafterweise wird dabei auch die Schwelle 31 so eingestellt, dass sie direkt über dem hinteren Ende der Rutsche 19' zu liegen kommt. Die Schwelle 31 stellt gleichzeitig einen Stop dar für die schwere Schicht auf dem oberen Tisch. Der Durchfall auf die Rutsche 19 ist mit D resp. D' bezeichnet. Anschliessend an die Zone D bzw. D' bildet sich erneut eine Schichtung zwischen einer unteren Mischfraktion und einer ganz leichten Fraktion aus. Aus der Mischfraktion können anfänglich noch ein wählbarer Teil durch offengestellte Klappen 18 direkt auf den Steinauslesetisch 3 abgezogen werden. Dieser Teil wird über dem unteren Teil des Steinauslesetisches dem Auslauf 15 für die schwere Kornfraktion zugeführt.

Ein weiterer Gedanke liegt darin, dass von dem oberen Tisch 2 auf dem hinteren Ende des Bereiches A ein Anteil des Gutstromes auf den Zwischenboden 17 fallen gelassen wird, welcher durch geschlossene Klappen 18 gebildet wird. Die leichteste Fraktion kann letztlich als Abstoss über den oberen Schwingtisch 2 ausgetragen werden.

Für ganz einfache Bedarfsfälle ist es auch möglich, Rutsche 19 und Zwischenboden 17 aus einem Stück herzustellen, also ohne die Möglichkeit eines Zwischendurchfalles auf den Steinauslesetisch 3. Beide zusammen bilden in diesem Fall ein auf zwei Seiten geneigtes Dach.

Besonders interessant für die Gesamtfunktion der Vorrichtung ist die Möglichkeit der zweifachen Luftsteuerung der Saugluft. Einerseits wird mit der besonderen Aufbauweise des unteren Wirbelschichttisches 3 eine gleichmässige Durchlüftung auf der ganzen Tischfläche erreicht, unabhängig von der Schichtdicke des Korngutes. Die Funktion des oberen Wirbelschichttisches 2 verlangt für die sich von links nach rechts folgenden Bereiche, d.h. für die Produktschichtung, für das Abwerfen der Steine und der schweren Kornfraktion sowie für die Trennung in mittelschweres und leichtes Gut, jeweils eine spezifisch gesteuerte und angepasste Luftmenge, was mittels der Einstellklappen 32 einstellbar ist.

Ein ganz wesentlicher Punkt aber neben der Luftführung und einer entsprechenden Produktlenkung liegt in der Lenkungsmöglichkeit des Gutes durch den Einbau der Rutsche 19 und des Bodens 17. Diese beiden Einbauten lassen eine sehr präzise Führung und gegebenfalls Feinregulierung der Produktströme zu.

Bei dem in Fig. 5 gezeigten Ausschnitt aus Fig. 1 sind der Boden 17 und die Rutsche 19 vergrössert dargestellt. Die beiden Wirbelschichttische 1 und 3 sind vorzugsweise unter sich parallel und mittels der Schwingstütze 7 mit Bezug auf eine horizontale Ebene (Winkel 26) zwischen 5° und 10° verstellbar. Die Schwingrichtung des Schwingantriebes 5 schneidet die Ebenen der Wirbelschichttische 2 und 3 unter einem Winkel von 25° bis 45 ° (Winkel 27), wogegen die Ebene des Bodens 17 bzw. die Ebene der Rutsche 19 mit jenen der Wirbelschichttische 2 und 3 je einen Winkel von 5° bis 40° (Winkel 28) bzw. je einen Winkel von 0° bis 65° (Winkel 29) einschliessen. Beim Betrieb der Vorrichtung wird die Neigung des unteren Wirbelschichttisches 3 derart eingestellt, dass sie am günstigsten für die Ausscheidung der Steine durch den Auslauf 13 ist. Damit dürfte aber in der Regel die Neigung des oberen Wirbelschichttisches 2 (da die beiden Tische durch den Rahmen 4 fest miteinander verbunden sind) für das Trennen der übrigen Fraktionen weniger optimal sein. Mit der Längenverstellbarkeit des Bodens 17 kann insbesondere bei starken Durchsatzunterschieden die Menge der durch den Auslauf 16 abzuführenden Mischfraktion zulasten der durch den Auslauf 15 abzuführenden schweren Kornfraktion vergrössert oder verkleinert werden. Durch die Neigung des Bodens 17 kann das darauf fallende Gut trotz entgegengesetzt wirkender Schwingrichtung des Schwingantriebs 5 verzögerungsfrei in den Auslauf 16 abfliessen.

Wie Fig. 6 zeigt, kann der Boden 17 auch stufenförmig gestaltet sein, wobei im Bereich der Stufen Saugluft vom unteren Wirbelschichttisch 3 zum oberen strömen kann, was einen gleichmässigen Luftdurchfluss durch diesen erleichtert; die leichteste Fraktion (Schalen, Spelzen usw.) wird als Abstoss des oberen Schichttisches 2 durch einen Auslass 14' ausgetragen.

Die Rutsche 19 liegt mit ihrem oberen Ende unter dem an den Vorschichtbereich des oberen Wirbelschichttisches 2 unmittelbar anschliesenden Bereich (D), durch den nahezu alle Steine hindurchfallen, um diese möglichst in den mittleren Bereich des unteren Tisches 3 zu führen. Vorzugsweise wird die Rutsche 19 im Rahmen 4 iängsverschiebbar gelagert, so dass ihr oberes Ende in grössere oder kleinere Entfernung vom Ende des Vorschichtbereiches des oberen Wirbelschichttisches 2 gebracht werden kann. Damit wird es möglich, praktisch sämtliche Steine mit der Rutsche 19 abzufangen und für die Endtrennung dem unteren Wirbelschichttisch 3 zu übergeben.

Beim Ausführungsbeispiel nach Fig. 7 bezeichnen gleiche Hinweisziffern gleiche oder äquivalente Teile wie im Beispiel nach Fig. 1; auf ihre wiederholende Beschreibung wird daher verzichtet. Bei diesem Ausführungsbeispiel wird in der Zone grober Lochungen 24 eine quer orientierte Schwelle 31 auf dem oberen Wirbelschichttisch 2 angeordnet. Die Schwelle 31 kann je nach Produkdurchsatz und Anordung des oberen Auffangendes 19' der Rutsche 19 ebenfalls verstellbar angeordnet werden. Bei diesem Ausführungsbeispiel ist die Zone «V» zur Vorschichtung des Gutes etwa gleich lang wie die Zone «A» für die Trennung der leichten Fraktionen bzw. einer Mischfraktion.

Der untere Wirbelschichttisch 3 weist ferner ein undurchlüftetes Bodenstück 30 auf. Das Bodenstück 30 hat mehrere Funktionen. Der allenfalls von der Zone «A» nach der Rutsche 19 direkt auf den unteren Wirbelschichttisch 3 abgeworfene Anteil der Schwerfraktion stört den Schichtprozess auf dem unteren Wirbelschichttisch 3 nicht mehr, da an dieser Stelle kein Aufstau enstehen kann.

Eine zweite Funktion liegt darin, dass die gesamte Luftmenge durch den Teil des unteren Wirbelschichttisches 3 eintritt, in dem die Luft auch tatsächlich gebraucht wird. Die Luft tritt nur dort ein, bzw. durch die Vorrichtung, wo sie Arbeit leisten muss.

Die Fig. 8a ist eine Draufsicht auf den oberen Schwingtisch. Der Tisch weist in einem ersten Bereich «V» eine Rechteckform auf. Die anschliessende Zone «A» wird gegen den Auslauf schmäler, um die Schichtung bis zum Ende aufrecht zu erhalten, bei fortschreitendem Durchfall des Gutes durch den Bereich «A».

Die Fig. 8b zeigt lediglich eine Verdoppelung der Fig. 8a. Die beschriebene Vorrichtung ist in besonderer Weise zum Ausscheiden von Schwerteilen, wie Glassplitter, feine Metallteile, Steine u.dgl. schweren Körnern, Bruch-, Schmacht- und Leichtkörnern, Sämereien, Schalen, Schmutz u.dgl. aus Getreide geeignet. Es hat sich indessen auch gezeigt, dass ine nahezu identische Aufgabenstellung bei Komposterde besteht, nämlich die Entfernung von Schwerteilen und Leichtmaterial aus zerkleinertem, insbesondere bei reifem trockenem Müllkompost, sofern das Material rieselfähig ist. Im Vodergrund sind drei Fraktionen, die schweren Teile (Steine, Glassplitter, feine Metallteile), die leichten Teile (kleine Stücke von Kunststoff) sowie der Hauptmasse der guten Komposterde.

## Patentansprüche

1. Vorrichtung zum Trennen von Korngut in mehrere Fraktionen mit zwei schwingfähig gelagerten und in ihrer Neigung verstellbaren und von einem gemeinsamen Luftstrom durchsetzbaren Wirbelschichttischen (2, 3), wobei über dem höheren Ende des oberen Wirbelschichttisches (2) ein Einlauf (1) für das körnige Gut angeordnet ist, dem am tieferen Ende ein Auslauf (14) für die leichteste Kornfraktion gegenüberliegt und wobei weiter am höheren Ende des unteren Wirbelschichttisches (3) ein Steinauslauf (13) und am tieferen Ende ein Auslauf (15) für die schwere Kornfraktion vorhanden ist und mit einem zwischen den Wirbelschichttischen (2, 3) angeordneten Zwischenboden (17) geringerer Länge als die Wirbelschichttische (2, 3) für das Abführen einer Mischfraktion, der sich vom tieferen Ende der Wirbelschichttische (2,3) in Richtung gegen das höhere Ende erstreckt, dadurch gekennzeichnet, dass die Wirbeischichttische (2, 3) in einem starren und schwingfähig gelagerten Rahmen (4) angeordnet sind, dem ein gemeinsamer Schwingantrieb (5) zugeordnet ist, dessen Wurfschwingbewegung gegen den Steinauslauf (13) gerichtet ist, und dass der Zwischenboden (17) gegen das tiefere Ende des unteren Wirbelschichttisches (3) geneigt ist, wobei der obere Wirbelschichttisch (2) unter dem Einlauf (1) einen luftdurchlässigen und für das Rohgut undurchlässigen Bereich (V) mit glatter Oberfläche und der untere Wirbelschichttisch (3) eine rauhe Oberfläche aufweist.

2. Vorrichtung nach Patentanspruch 1, dadurch gekennzeichnet, dass beim oberen Wirbelschichttisch (2) anschliessend an den erwähnten Bereich (V) quer über den Wirbelschichttisch (2) eine Zone (D) gutdurchlässiger Lochungen (24) angebracht ist.

3. Vorrichtung nach Patentanspruch 2, dadurch gekennzeichnet, dass anschliessend an die Zone (D) gutdurchlässiger Lochungen (24) eine Schwelle (31) quer über den Wirbelschichttisch (2) vorgesehen ist, wobei die Schwelle (31) wenigstens eine Höhe des ein- bis zweifachen der mittleren Kornabmessung aufweist.

4. Vorrichtung nach einem der Patentansprüche 2 oder 3, dadurch gekennzeichnet, dass in einem zweiten Bereich (A) des oberen Wirbelschichttisches (2) gegeneinander verstellbare Seitenwände vorgesehen sind, welche mit ihren dem Auslauf (14) für die leichteste Kornfraktion zugewandten Enden gegeneinander schwenkbar sind, zum Zweck, die wirksame Fläche des oberen Wirbelschichttisches (2) gegen den Auslauf (14) für die leichteste Kornfraktion keilförmig zu verjüngen.

5. Vorrichtung nach einem der Patentansprüche 1 bis 4, dadurch gekennzeichnet, dass der Zwischenboden (17) in Richtung vom tieferen Ende der Wirbelschichttische (2, 3) gegen das höhere längeneinstellbar ist.

6. Vorrichtung nach einem der Patentansprüche 1 bis 5, dadurch gekennzeichnet, dass der Zwischenboden (17) die Wirbelschichttische (2, 3) unter einem Winkel von 25° bis 40° (Winkel 28) schneidet und dass die Neigung (Winkel 26) der Wirbelschichttische (2, 3) mit Bezug auf die Horizontale 5° bis 10° beträgt.

7. Vorrichtung nach einem der Patentansprüche 1 bis 6, dadurch gekennzeichnet, dass der Zwischenboden (17) durch eine Vielzahl von Flachprofilen (18) gebildet wird, die um ihre Längsmittelachse drehbar im Rahmen (4) gelagert sind.

8. Vorrichtung nach Patentanspruch 7, dadurch gekennzeichnet, dass die Flachprofile (18) sich bei koplanarer Ausrichtung gegenseitig berühren.

9. Vorrichtung nach Patentanspruch 8, dadurch gekennzeichnet, dass die Flachprofile (18) abgestuft sind und bei den Stufen eine Luftdurchtrittsöffnung bilden (Fig. 6).

10. Vorrichtung nach einem der Patentansprüche 1 bis 9, dadurch gekennzeichnet, dass der Auslauf (16) für die Mischfraktion koplanar in der Ebene des unteren Wirbelschichttisches (3) an den Auslauf (15) für die schwere Kornfraktion anschliesst.

11. Vorrichtung nach einem der Patentansprüche 1 bis 10, dadurch gekennzeichnet, dass der untere Wirbelschichttisch (3) parallel und mit Abstand unter der Gutauflage eine feingelochte Platte (20) aufweist (Sandwich-Bauweise), welche gemeinsam einen angenähert konstanten Luftwiderstand über der ganzen unteren Gutauflage, unabhängig von der Gutschichtdicke auf dem unteren Tisch, ergeben.

12. Vorrichtung nach Patentanspruch 11, dadurch gekennzeichnet, dass die Summe der Lochquerschnitte der feingelochten Platte (20) kleiner oder höchstens gleich dem zehnten Teil der Gesamtfläche der Gutauflage ist.

13. Vorrichtung nach einem der Patentansprüche 1 bis 12, dadurch gekennzeichnet, dass unter dem zweiten Bereich (A) des oberen Wirbelschichttisches (2) eine gegen den Auslauf (13) für die Steine abfallende und unterhalb der Zone (D) gutdurchlässiger Lochungen (24) vorbeiführende Rutsche (19) vorgesehen ist.

14. Vorrichtung nach Patentanspruch 13, dadurch gekennzeichnet, dass die Rutsche (19) zwischen dem ersten Bereich (V) und der anschliessenden Zone (D) gutdurchlässiger Lochungen (24) in ihrer Länge und/ oder Neigung verstellbar ist.

15. Vorrichtung nach Patentanspruch 13 oder 14, dadurch gekennzeichnet, dass die Rutsche (19) etwa in mittlerer Höhe zwischen den beiden Wirbelschichttischen (2, 3) und über der Länge des unteren Wirbelschichttisches (3) etwa in dessen mittlerem Drittel endet.

16. Vorrichtung nach einem der Patentansprüche 1 bis 15, dadurch gekennzeichnet, dass der erste Bereich (V) näherungsweise gleich lang wie der zweite (A) ist.

17. Vorrichtung nach einem der Patentansprüche 1 bis 16, dadurch gekennzeichnet, dass der untere Wirbelschichttisch (3) unterhalb des Zwischenbodens (17) als rinnenartige Vertiefung (30) mit luftundurchlässigem Boden ausgebildet ist, wobei die Vertiefung (30) die schwere Kornfraktion in den zugehörigen Auslauf (15) führt.

18. Vorrichtung nach einem der Patentansprüche 1 bis 17, dadurch gekennzeichnet, dass mit Abstand über dem oberen Wirbelschichttisch (2) der lichte Abluftquerschnitt in im Querschnitt verstellbare Zonen (11) durch Schottenwände unterteilt ist, wobei jede Zone (11) eine Einstellklappe (32) für die Einstellung der Luftmenge aufweist.

19. Vorrichtung nach einem der Patentansprüche 1 bis 13, dadurch gekennzeichnet, dass die zwei Schwingtische eine Schwingeinheit bilden und die . darüber angeordnete Ablufthaube (10) fest mit einem ortsfesten Gestell (8) über Stützen (9) verbunden ist.

## Claims

1. Apparatus for the separation of grain stocks into several fractions with two fluidised bed tables (2, 3) mounted to allow vibration and adjustable in their slope and capable of being traversed by a common air flow, an inlet (1) being arranged above the higer end of the upper fluidised bed table (2) for the grain stock opposite which there lies atthe lower end an outlet (14) for the lightest grain fraction and there being, moreover, available at the higher end of the lowerfluidised bed table (3) an outlet (13) for stones, and at the lower end, an outlet (15) for the heavy grain fraction, and with an intermediate floor (17) of a shorter length than the fluidised bed tables (2, 3) arranged between the fluidised bed tables (2, 3) for the evacuation of a mixed fraction, extending from the lower ends of the fluidised bed tables (2, 3) towards the higher ends, characterised in that the fluidised bed tables (2, 3) are arranged in a rigid frame (4) whereto there is allocated a common vibration drive (5), whose casting vibratory movement is directed towards the outietfor stones (13), and thatthe intermediate floor (17) is sloping towards the lower end of the lower fluidised bed table (3), the upper fluidised bed table (2) having beneath the inlet (1) a zone (V) with a smooth surface, which is penetrable by air and impenetrable by the raw material, and that the lower fluidised bed table (3) has a rough surface.

2. Apparatus according to Patent Claim 1, characterised in that in the upper fluidised bed table (2), following on from the said zone (V), a zone (D) with perforations (24) penetrable by the material, is arranged transversely above the fluidised bed table (2).

3. Apparatus according to Patent Claim 2, characterised in that, following on from the zone (D) with perforations (24) penetrable by the material, provision is made for a threshold (31) transversely above the fluidised bed table (2), the threshold (31) having at least the height of the single and up to double the mean grain size.

4. Apparatus according to one of Patent Claims 2 or 3, characterised in that in a second zone (A) of the upper fluidised bed table (2), provision in made for lateral walls adjustable in relation to each other, which are tiltable in relation to each other with their ends turned towards the outlet (14) for the lightest grain fraction, with the purpose of obtaining a wedge shaped taper in the effective area of the upper fluidised bed table (2) towards the outlet (14) for the lightest grain fraction.

5. Apparatus according to one of Patent Claims 1 to 4, characterised in that the length of the intermediate floor (17) is adjustable in the direction extending from the lower ends of the fluidised bed tables (2, 3) towards the higher ones.

6. Apparatus according to one of Patent Claims 1 to 5, characterised in thatthe intermediate floor (17) is intersecting the fluidised bed tables (2, 3) at an an- gie of from 25° to 40° (angle 28) and that the inclination (angle 26) of the fluidised bed tables (2, 3) amounts to 5° to 10° in relation to the horizontal.

7. Apparatus according to one of Patent Claims 1 to 6, characterised in that the intermediate floor (17) is formed by a multiplicity of flat sections (18) which are mounted in the frame (4) to be rotatable around their longitudinal median axis.

8. Apparatus according to Patent Claim 7, characterised in that the flat sections (18) are touching each other in the coplanar alignment.

9. Apparatus according to Patent Claim 8, characterised in that the flat sections (18) are stepped, and that they form an air passage opening at the steps (Fig. 6).

10. Apparatus according to one of Patent Claims 1 to 9, characterised in that the outlet (16) for the mixed fraction follows the outlet (15) for the heavy grain fraction in the coplanar direction, in the plane of the lower fluidised bed tables (3).

11. Apparatus according to one of Patent Claims 1 to 10, characterised in that the lower fluidised bed table (3) has a finely perforated plate (20) parallel to, and at a distance below, the plate bearing the material (sandwich construction), which together produce an approximately constant air resistance over the whole lower material bearing surface, irrespective of the layer thickness of the material on the lowertable.

12. Apparatus according to Patent Claim 11, characterised in that the sum of the hole cross sections of the finely perforated plate (20) is smaller than or at most equal to one tenth of the total bearing surface for the material.

13. Apparatus according to one of Patent Claims 1 to 12, characterised in that provision is made beneath the second zone (A) of the upper fluidised bed table (2) for a slide (19) sloping down towards the outlet for stones (13) and passing below the zone (D) with the perforations (24) which are penetrable by the material.

14. Apparatus according to Patent Claim 13, characterised in that the slide (19) is adjustable in its length and/or slope between the first zone (V) and the following zone (D) with the perforations (24) penetrable by the material.

15. Apparatus according to Patent Claim 13 or 14, characterised in that the slide (19) terminates approximately at mid height between the two fluidised bed tables (2, 3), and above the lower fluidised bed table (3) approximately within its middle third.

16. Apparatus according to one of Patent Claims 1 to 15, characterised in that the first zone (V) is approximately of the same length as the second (A).

17. Apparatus according to one of Patent Claims 1 to 16, characterised in that the lower fluidised bed table (3) is formed below the intermediate floor (17) as a channel type recess (30) with its bottom impenetrable by air, the recess (30) carrying the heavy grain fraction into the respective outlet (15).

18. Apparatus according to one of Patent Claims 1 to 17, characterised in that at a distance from the upper fluidised bed table (2) the clear air discharge cross section is subdivided by partition walls into zones (11) adjustable in cross section, each zone (11) having a control valve (32) for the adjustment of the air quantity.

19. Appartus according to one of Patent Claims 1 to 13, characterised in that the two vibrating tables form a vibration unit and that the air outlet cowl (10) is rigidly connected to a fixed stand (8) via supports (9).

## Revendications

1. Dispositif destiné à séparer un produit en grains en plusieurs fractions, comportant deux tables à lit fluidisé (2, 3) montées oscillantes, d'inclinaison réglable et traversées par un courant d'air commun, une arrivée (1) pour le produit en grains étant disposée au-dessus de l'extrémité haute de la table à lit fluidisé (2) supérieure, à laquelle fait face, à l'extrémité basse, une sortie (14) pour la fraction de grains plus légers et une sortie de pierres (13) étant encore prévue à l'extrémité haute de la table à lit fluidisé (3) inférieure et, à l'extrémité basse, une sortie ( 15) pour la fraction de grains lourds, et comportant un fond intermédiaire (17) placé entre les tables à lit fluidisé (2, 3), plus court que les tables à lit fluidisé (2, 3), destiné à l'évacuation d'une fraction mixte et qui s'étend de l'extrémité basse des tables à lit fluidisé (2, 3) vers l'extrémité haute, caractérisé en ce que les tables à lit fluidisé (2, 3) sont disposées dans un châssis (4) rigide et monté oscillant, auquel est associé un mécanisme oscillant ( 5) commun, dont le mouvement oscillant d'éjection est dirigé vers la sortie de pierres (13) et en ce que le fond intermédiaire (17) est incliné vers l'extrémité basse de la table à lit fluidisé (3) inférieure, la table à lit fluidisé (2) supérieure présentant au-dessous de l'arrivée (1) une zone (V) de surface lisse, laissant passer l'air et ne laissant pas passer le produit brut, et la table à lit fluidisé (3) inférieure présentant une surface rugueuse.

2. Dispositif selon la revendication 1, caractérisé en ce que la table à lit fluidisé (2) supérieure présente dans le prolongement de ladite zone (V), transversalement à la table à lit fluidisé (2), une zone (D) de perforations (24) bien perméables.

3. Dispositif selon la revendication 2, caractérisé en ce qu'un seuil (31) est prévu transversalement à la table à lit fluidisé (2), dans le prolongement de la zone (D) de perforations (24) bien perméables, le seuil (31) ayant au moins une hauteur égale à une ou deux fois les dimensions moyennes des grains.

4. Dispositif selon l'une des revendications 2 ou 3, caractérisé en ce que dans une deuxième zone (A), de la table à lit fluidisé (2) supérieure il est prévu des parois latérales pouvant être déplaéees l'une par rapport à l'autre, qui par leurs extrémités tournées vers la sortie (14) destinée à la fraction de grains plus légers, peuvent pivoter l'une par rapport à l'autre, afin de rétrécir en forme de coin la surface efficace de la table à lit fluidisé (2) supérieure vers la sortie (14) destinée à la fraction de grains plus légers.

5. Dipositif selon l'une des revendications 1 à 4, caractérisé en ce que le fond intermédiaire (17) est réglable en longueur, depuis l'extrémité basse des tables à lit fluidisé (2, 3) jusqu'à l'extrémité haute.

6. Dispositif selon l'une des revendications 1 à 5, caractérisé en ce que le fond intermédiaire (17) coupe les tables à litfluidisé (2, 3) sous un angle compris entre 25° et 40° (angle 28), et en ce que l'inclinaison (angle 26) des tables à lit fluidisé (2, 3) est comprise 5 et 10° par rapport à l'horizontale.

7. Dispositif selon l'une des revendications 1 à 6, caractérisé en ce que le fond intermédiaire (17) est formé par plusieurs profilés plats (18) qui sont montés dans le châssis (4), en rotation autour de leur axe médian longitudinal.

8. Dispositif selon la revendication 7, caractérisé en ce que les profilés plats (18) sont en contact réciproque lorsqu'ils se trouvent dans un même plan.

9. Dispositif selon la revendication 8, caractérisé en ce que les profilés plats son étagés et forment un orifice de passage d'air aux différents étages (figure 6).

10. Dispositif selon l'une des revendications 1 à 9, caractérisé en ce que la sortie (16) de la fraction mixte prolonge de façon coplanaire la sortie (15) de la fraction de grains lourds, dans le plan de la table à lit fluidisé (3) inférieure.

11. Dispositif selon l'une des revendications 1 à 10, caractérisé en ce que la table à lit fluidisé (3) inférieure présente une plaque (20) finement perforée, parallèlement et à une certaine distance au-dessous du support du produit (construction en sandwich), qui ensemble constituent une résistance d'air à peu près constante sur tout le support inférieur du produit, indépendamment de l'épaisseur de la couche de produit sur la table inférieure.

12. Dispositif selon la revendication 11, caractérisé en ce que la somme des sections transversales des trous de la plaque (20) finement perforée est inférieure ou au plus égale au dixième de la surface totale du support du produit.

13. Dispositif selon l'une des revendications 1 à 12, caractérisé en ce qu'il est prévu un plan incliné (19), sous la deuxième zone (A) de la table à lit fluidisé (2) supérieure, descendant vers la sortie (13) des pierres et passant sous la zone (D) des perforations (24) bien perméables.

14. Dispositif selon la revendication 13, caractérisé en ce que le plan incliné (19) est réglable en longueur et/ou inclinaison, entre la première zone (V) et la zone (D) attenante des perforations (24) bien perméables.

15. Dispositif selon la revendication 13 ou 14, caractérisé en ce que le plan incliné (19) aboutit à peu près à mi-hauteur entre les deux tables à lit fluidisé (2, 3) et à peu près au tiers médian de la longueur de la table à lit fludisé (3) inférieure.

16. Dispositif selon l'une des revendications 1 à 15, caractérisé en ce que la première zone (V) est à peu près aussi longue que la deuxième zone (A).

17. Dispositif selon l'une des revendications 1 à 16, caractérisé en ce que la table à lit fluidisé (3) inférieure forme, au- dessous du fond intermédiaire (17), une dépression (30) en forme de goulotte dont le fond est perméable à l'air, la dépression (30) acheminant la fraction de grains lourds vers la sortie (15) correspondante.

18. Dispositif selon l'une des revendications 1 à 17, caractérisé en ce qu'à une certaine distance au-dessus de la table à lit fluidisé (2) supérieure, la section transversale libre de l'évacuation d'air est subdivisée par des cloisons étanches en zones (11) de section transversale réglable, chaque zone (11) présentant un volet de réglage (32) pour le réglage de la quantité d'air.

19. Dispositif selon l'une des revendications 1 à 13, caractérisé en ce que les deux tables oscillantes forment une unité oscillante et en ce que le capot de l'air évacué (10), situé au-dessus, est assemblé de manière fixe par des montants (9) à un bâti (8) fixe.
